# EUROPÄISCHE PATENTSCHRIFT

(11) **EP 3 250 301 B1**
(45) Veröffentlichungstag und Bekanntmachung des Hinweises auf die Patenterteilung: **19.05.2021**
(21) Anmeldenummer: 16701506.4
(22) Anmeldetag: 26.01.2016
(51) Int. Cl.: A63C 17/00, A43B 5/16

(54) **HARTSCHALE FÜR EINEN SCHUH**
HARD SHELL FOR A SHOE
COQUE RIGIDE POUR CHAUSSURE

(30) Priorität: 28.01.2015 DE 202015000618 U; 28.01.2015 DE 102015001034
(43) Veröffentlichungstag der Anmeldung: 06.12.2017
(73) Patentinhaber: Powerslide GmbH, 95463 Bindlach (DE)
(72) Erfinder: KNOLL, Matthias, 95463 Bindlach (DE)
(74) Vertreter: Baldus, Oliver
(86) Internationale Anmeldenummer: PCT/EP2016/051522
(87) Internationale Veröffentlichungsnummer: WO 2016/120245

(56) Entgegenhaltungen:
- WO-A1-2009/039415
- DE-A1- 19 916 482
- FR-A1- 2 759 552
- GB-A- 2 437 241
- US-A- 6 112 434
- US-A1- 2003 204 971

## Beschreibung

Die vorliegende Erfindung betrifft eine Hartschale für einen Schuh eines Rollschuhsystems und einen Schuh für das Rollschuhsystem.

In Rollschuhsystemen sind die Schuhe als Hartschalenschuh mit einem herausnehmbaren Innenschuh oder als Soft-Boot konstruiert, bei dem nur eine halbhohe Hartschale aus festem Kunststoff gefertigt ist. Die halbhohe Hartschale des Schuhs gibt dem Fuß seitlichen Halt und ermöglicht die Befestigung des Schuhs auf einer Schiene. Allerdings schränkt diese Halbschale die Bewegungsfreiheit des Fußes ein und reduziert den Tragekomfort.

Die Druckschrift US 6,112,434 betrifft eine Skate-Schuhkonstruktion. Die Skate-Schuhkonstruktion umfasst eine Schale aus flexiblem Plastik, das eine ausreichende Stabilität umfasst, um benachbarten Bereichen des Skate-Schuhs eine ausreichende Stabilität zu geben.

Die Druckschrift FR 2 759 552 betrifft einen Sportschuh, insbesondere für einen Inline-Roller.

Die Druckschrift GB 2 437 241 A betrifft einen Schuh, der den Träger vor Verletzungen beispielsweise beim Skaten schützt.

Die Druckschrift US 2003/0204971 A1 betrifft einen Sportstiefel, der für Inline-Skates verwendet werden kann.

Es ist die Aufgabe der vorliegenden Erfindung ein Rollschuhsystem derart zu verbessern, dass dieses eine größere Bewegungsfreiheit für einen Fuß ermöglicht und Schmerzen beim Rollschuhfahren verringert.

Gemäß einem ersten Aspekt wird diese Aufgabe durch eine Hartschale für einen Schuh eines Rollschuhsystems zum seitlichen Stabilisieren eines Fußes gelöst, mit einem Sprunggelenkabschnitt zum seitlichen Umfassen eines Sprunggelenks, der eine fensterartige Öffnung im Fersenbereich des Sprunggelenkabschnitts, die auf einer Fußaußenseite der Hartschale gebildet ist; einem Fußbettabschnitt zum seitlichen Umfassen eines Fußbettes; und einer u-förmigen Aussparung zwischen dem Sprunggelenkabschnitt und dem Fußbettabschnitt. Dadurch wird beispielsweise der technische Vorteil erreicht, dass der Tragekomfort des Schuhs erhöht wird und Druckstellen am Fuß verhindert werden. Insbesondere lassen sich Schmerzen an denjenigen Stellen des Fußes vermeiden, an denen sich Überbeine bilden können. Zudem wird die Elastizität zwischen dem Fußbettabschnitt und dem Sprunggelenkabschnitt verbessert. Dadurch wird beispielsweise der technische Vorteil erreicht, dass sich Druckstellen und Schmerzen am Fuße vermeiden lassen, ohne dass eine seitliche Stützung des Sprunggelenks aufgegeben wird und sich der Tragekomfort des Schuhs erhöht.

In einer vorteilhaften Ausführungsform der Hartschale ist die u-förmige Aussparung an einer Fußinnenseite der Hartschale gebildet. Dadurch wird beispielsweise der technische Vorteil erreicht, dass sich der Tragekomfort des Schuhs verbessert.

In einer weiteren vorteilhaften Ausführungsform der Hartschale geht der Rand der u-förmigen Aussparung eckenlos in den Sprunggelenkabschnitt und den Fußbettabschnitt über. Dadurch wird beispielsweise der technische Vorteil erreicht, dass die Hartschale keine spitzen Ecken aufweist und eine Beschädigung eines Schuhmaterials durch Scheuern verhindert wird.

In einer weiteren vorteilhaften Ausführungsform der Hartschale weist die Öffnung eine ovale Form auf. Dadurch wird beispielsweise der technische Vorteil erreicht, dass sich ein Druck des Fußes gleichmäßig auf den Rand der Öffnung verteilt.

In einer weiteren vorteilhaften Ausführungsform der Hartschale erstreckt sich die ovale Form in einer vertikalen Richtung. Dadurch wird beispielsweise der technische Vorteil erreicht, dass sich Druckstellen im Fersenbereich verhindern lassen.

In einer weiteren vorteilhaften Ausführungsform der Hartschale ist die Hartschale um die Aussparung herum mit Glasfasern oder Karbonfasern verstärkt. Dadurch wird beispielsweise der technische Vorteil erreicht, dass die Stabilität der Hartschale verbessert wird und ein Einreißen oder Aufbrechen der Aussparung verhindert wird.

In einer weiteren vorteilhaften Ausführungsform der Hartschale umfasst die Hartschale ein Zweipunkt-Befestigungssystem oder ein Dreipunkt-Befestigungssystem zum Befestigen der Hartschale an einer Schiene. Dadurch wird beispielsweise der technische Vorteil erreicht, dass sich eine Kraftübertragung zu einer Schiene verbessert.

Gemäß einem zweiten Aspekt wird diese Aufgabe durch eine Hartschale für einen Schuh eines Rollschuhsystems zum seitlichen Stabilisieren eines Fußes gelöst, mit einem Sprunggelenkabschnitt zum seitlichen Umfassen eines Sprunggelenks; und einer fensterartigen Öffnung im Fersenbereich des Sprunggelenkabschnitts, die auf einer Fußaußenseite der Hartschale gebildet ist. Dadurch wird beispielsweise ebenfalls der technische Vorteil erreicht, dass der Tragekomfort des Schuhs erhöht wird und Druckstellen am Fuß verhindert werden. Dadurch wird beispielsweise ebenfalls der technische Vorteil erreicht, dass sich der Tragekomfort des Schuhs erhöht.

In einer weiteren vorteilhaften Ausführungsform der Hartschale weist die Öffnung eine ovale Form auf. Dadurch wird beispielsweise ebenfalls der technische Vorteil erreicht, dass sich ein Druck des Fußes gleichmäßig auf den Rand der Öffnung verteilt.

In einer weiteren vorteilhaften Ausführungsform der Hartschale ist die Öffnung der Hartschale um die Öffnung herum mit Glasfasern oder Karbonfasern verstärkt. Dadurch wird beispielsweise der technische Vorteil erreicht, dass die Stabilität der Hartschale verbessert wird und ein Einreißen oder Aufbrechen der Aussparung verhindert wird.

In einer weiteren vorteilhaften Ausführungsform der Hartschale ist die Öffnung auf einer Fußaußenseite der Hartschale gebildet. Dadurch wird beispielsweise der technische Vorteil erreicht, dass sich der Tragekomfort des Schuhs nochmals erhöht.

In einer weiteren vorteilhaften Ausführungsform der Hartschale ist der Rand der Öffnung abgerundet. Dadurch wird beispielsweise der technische Vorteil erreicht, dass eine Beschädigung eines Schuhmaterials durch Scheuern verhindert wird.

Gemäß einem dritten Aspekt wird diese Aufgabe durch einen Schuh für ein Rollschuhsystem mit einer Hartschale nach dem ersten oder zweiten Aspekt gelöst. Dadurch lassen sich die gleichen technischen Vorteile erreichen, wie durch die Hartschale nach dem ersten oder zweiten Aspekt.

Ausführungsbeispiele der Erfindung sind in den Zeichnungen dargestellt und werden im Folgenden näher beschrieben.

Es zeigen:
- Fig. 1: eine Ansicht eines Rollschuhsystems;
- Fig. 2: eine weitere Ansicht des Rollschuhsystems mit Schuh und Hartschale;
- Fig. 3: eine Ansicht der Hartschale; und
- Fig. 4: eine weitere Ansicht der Hartschale.

Fig. 1 zeigt eine Ansicht eines Inlineskates als Rollschuhsystem 300. Bei dem Rollschuhsystem 300 sind die Rollen 207 hintereinander in einer Längsreihe (engl. In-Line) angeordnet. Mit dem Rollschuhsystem 300 ist es für einen Skater möglich, sich rollend fortzubewegen. Das Rollschuhsystem 300 umfasst eine Schiene 200 und einen Schuh 100 für den Fuß des Skaters.

Die Schiene 200 dient zur Aufnahme der Rollen 207, die über Schrauben 209 an der Schiene 200 befestigt sind. Der Schuh 100 umfasst eine halbhohe Hartschale 105, die an der Unterseite ein Dreipunkt-Befestigungssystem zum Befestigen des Schuhs 100 auf der Schiene 200 aufweist. Die Hartschale 105 stützt den Fuß und das Sprunggelenk seitlich ab.

Die Schiene 200 kann im Allgemeinen für die Aufnahme von zwei, drei, vier oder mehr Rollen 207 ausgelegt sein, die hintereinander angeordnet sind. Die Aufnahme der Rollen 207 kann in einer Ebene liegen oder gerockert sein, so dass sich entlang der Schiene 200 ein gebogener Verlauf ergibt (Banana Shape). Die Rollen 207 werden über ein Doppelachssystem oder Einachssystem fest in der Schiene 200 verschraubt. Die Schiene 200 kann beispielsweise Rollen 207 mit einem Durchmesser von 50 mm bis 150 mm aufnehmen. Die Schiene 200 kann aus einer Aluminiumlegierung, Magnesiumlegierung oder einem kohlenstofffaser- und/oder glasfaserverstärktem Kunststoff (Karbon oder Karbon/Fiberglas) gefertigt sein. Die Schiene 200 kann auch aus Kohlefasern oder Glasfasern gebildet sein. Die Schiene 200 kann extrudiert, gefräst, gegossen oder gestanzt gefertigt sein. Eine Schiene 200 aus Kohlefasern oder Glasfasern kann mittels eines Compression-Moulding-Verfahrens hergestellt sein.

Der Schuh 100 ist als Soft-Boot konstruiert, bei dem nur die halbhohe Hartschale 105 aus festem Kunststoff gefertigt ist. Die Hartschale 105 des Schuhs 100 ist an drei Verbindungspunkten über Schrauben fest mit der Schiene 200 verbunden.

Fig. 2 zeigt eine weitere Ansicht des Rollschuhsystems mit Schuh 100 und Hartschale 105. Die Hartschale 105 ist beispielsweise aus einem Kunststoff gebildet, in den zur Versteifung Glas- oder Karbonfasern eingebettet sind. Daneben kann die Hartschale 105 aus Kohlefasern oder Glasfasern oder einer Mischung beider Fasern gebildet sein. Im Allgemeinen kann die Hartschale 105 auch lediglich auf Basis eines Kunststoffes hergestellt sein. Die Hartschale 105 ist mit dem Schuh 100 verklebt und an drei Punkten mit der Schiene 200 verschraubt.

Fig. 3 zeigt eine Ansicht der Hartschale 105. Die Hartschale 105 umfasst einen Sprunggelenkabschnitt 101 zum seitlichen Umfassen des Sprunggelenks und einen Fußbettabschnitt 103 zum seitlichen Umfassen eines Fußbettes. An der Fußinnenseite der Hartschale 105 ist eine u-förmige Aussparung 107 zwischen dem Sprunggelenkabschnitt 101 und dem Fußbettabschnitt 103 gebildet. Die u-förmige Aussparung 107 bewirkt eine Elastizität zwischen dem Fußbettabschnitt 103 und dem Sprunggelenkabschnitt 101 und erhöht den Tragekomfort des Schuhs 100. Wenn sich in diesem Bereich ein Überbein am Fuß des Fahrers befindet, übt die Hartschale in diesem Bereich keinen Druck aus.

Der Rand der u-förmigen Aussparung 107 geht kontinuierlich und ohne Ecken von dem Sprunggelenkabschnitt 101 in den Fußbettabschnitt 103 über. Die Hartschale 105 kann in dem Bereich um die Aussparung 107 herum mit zusätzlichen Glasfasern oder Karbonfasern verstärkt sein, so dass ein Einreißen oder Aufbrechen der Aussparung 107 verhindert wird.

An der Unterseite der Hartschale 101 sind Befestigungsvorrichtungen 109 zum Befestigen des Schuh 100 an der Schiene 200 gebildet. Die Befestigungsvorrichtungen 109 können durch Öffnungen gebildet sein, in die sich Schrauben einsetzen lassen. Im Allgemeinen kann die Hartschale 101 zwei oder drei Befestigungsvorrichtungen 109 aufweisen. Insbesondere kann die Hartschale 105 ein Dreipunkt-Befestigungssystem zum Befestigen des Schuhs 100 auf der Schiene 200 umfassen. Eine erste Befestigungsvorrichtung kann in einer Mitte im Fersenbereich des Schuhs 100 angeordnet sein. Die zweite Befestigungsvorrichtung kann an einer Außenseite im Ballenbereich des Schuhs 100 angeordnet sein. Die dritte Befestigungsvorrichtung kann an einer Innenseite im Ballenbereich des Schuhs 100 angeordnet sein.

Fig. 4 zeigt eine weitere Ansicht der Hartschale 105. In dem Sprunggelenkabschnitt 101 ist eine fensterartige Öffnung 111 im Fersenbereich des Schuhs 100 gebildet. Dadurch wird der Fuß im Fersenbereich von einem Druck befreit. Die Öffnung 111 befindet sich an der Fußaußenseite der Hartschale 105 und weist im Wesentlichen eine ovale Form auf. Die ovale Form erstreckt sich in vertikaler Richtung von oben nach unten im Außenbereich der Ferse.

Die Hartschale 105 kann um die Öffnung 111 herum zusätzlich mit Glasfasern oder Karbonfasern verstärkt sein, so dass ein Ausreißen der Öffnung 111 verhindert wird. Der Rand der Öffnung 111 ist abgerundet, so dass ein Stoff des Schuhs 100 nicht durch Reibung beschädigt wird.

Das Rollschuhsystem 300 kann für Speedskating, Inline-Hockey, Freeskating oder Fitness-Skating angepasst sein. Durch die u-förmige Aussparung 107 und die Öffnung 111 lassen sich Druckstellen und Blasen am Fuß beim Fahren verhindern. Zudem erhöht sich der Tragekomfort, da die Hartschale 105 in diesen Bereichen keinen Druck auf den Fuß ausübt. Wenn der Fuß in diesen Bereichen Überbeine aufweist, lassen sich außerdem Schmerzen reduzieren.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

## Patentansprüche

1. Hartschale (105) für einen Schuh (100) eines Rollschuhsystems (300) zum seitlichen Stabilisieren eines Fußes, mit:
einem Sprunggelenkabschnitt (101) zum seitlichen Umfassen eines Sprunggelenks, der eine fensterartige Öffnung (111) im Fersenbereich des Sprunggelenkabschnitts (101) umfasst, die an einer Fußaußenseite der Hartschale (105) gebildet ist;
einem Fußbettabschnitt (103) zum seitlichen Umfassen eines Fußbettes; und
einer u-förmigen Aussparung (107) zwischen dem Sprunggelenkabschnitt (101) und dem Fußbettabschnitt (103).

2. Hartschale (105) nach Anspruch 1, wobei die u-förmige Aussparung (107) an einer Fußinnenseite der Hartschale (105) gebildet ist.

3. Hartschale (105) nach einem der vorangehenden Ansprüche, wobei der Rand der u-förmigen Aussparung (107) eckenlos in den Sprunggelenkabschnitt (101) und den Fußbettabschnitt (103) übergeht.

4. Hartschale (105) nach Anspruch 1, wobei die Öffnung (111) eine ovale Form aufweist.

5. Hartschale (105) nach Anspruch 4, wobei sich die ovale Form in einer vertikalen Richtung erstreckt.

6. Hartschale (105) nach einem der vorangehenden Ansprüche, wobei die Hartschale (105) um die Aussparung (107) herum mit Glasfasern oder Karbonfasern verstärkt ist.

7. Hartschale (105) nach einem der vorangehenden Ansprüche, wobei die Hartschale (105) ein Zweipunkt-Befestigungssystem oder ein Dreipunkt-Befestigungssystem zum Befestigen der Hartschale (105) an einer Schiene (200) umfasst.

8. Schuh (100) für ein Rollschuhsystem (300), mit einer Hartschale (105) nach einem der Ansprüche 1 bis 7.

## Claims

1. Hard shell (105) for a shoe (100) of a roller-skating system (300) for laterally stabilising a foot, comprising:
an ankle joint portion (101) for laterally embracing an ankle joint, comprising a window-like opening (111) in the heel region of the ankle joint portion (101) formed on a foot outer side of the hard shell (105);
a footbed portion (103) for laterally embracing a footbed; and
a u-shaped recess (107) between the ankle portion (101) and the footbed portion (103).

2. Hard shell (105) according to claim 1, wherein the u-shaped recess (107) is formed on an inner foot side of the hard shell (105).

3. Hard shell (105) according to any one of the preceding claims, wherein the edge of the u-shaped recess (107) merges cornerlessly into the ankle portion (101) and the footbed portion (103) .

4. Hard shell (105) according to claim 1, wherein the opening (111) has an oval shape.

5. Hard shell (105) according to claim 4, wherein said oval shape extends in a vertical direction.

6. Hard shell (105) according to any one of the preceding claims, wherein the hard shell (105) is reinforced with glass fibres or carbon fibres around the recess (107).

7. Hard shell (105) according to any one of the preceding claims, wherein the hard shell (105) comprises a two-point attachment system or a three-point attachment system for attaching the hard shell (105) to a rail (200).

8. Boot (100) for a roller skate system (300), comprising a hard shell (105) according to any one of claims 1 to 7.

## Revendications

1. Coque dure (105) pour une chaussure (100) d'un système de patinage à roulettes (300) pour stabiliser latéralement un pied, comprenant:
la partie d'articulation de cheville (101) pour entourer latéralement une articulation de cheville, comprenant une ouverture en forme de fenêtre (111) dans la région du talon de la partie d'articulation de cheville (101) formée sur un côté extérieur de pied de la coque dure (105);
la partie de la semelle du pied (103) pour entourer latéralement une assise du pied; et
l'évidement en forme de U (107) entre la partie cheville (101) et la partie semelle de pied (103).

2. Coque dure (105) selon la revendication 1, dans laquelle l'évidement en forme de U (107) est formé sur un côté de pied intérieur de la coque dure (105).

3. Coque dure (105) selon l'une quelconque des revendications précédentes, dans laquelle le bord de l'évidement en forme de U (107) se fond sans angle dans la partie cheville (101) et la partie semelle (103).

4. Coque dure (105) selon la revendication 1, dans laquelle l'ouverture (111) a une forme ovale.

5. Coque dure (105) selon la revendication 4, dans laquelle ladite forme ovale s'étend dans une direction verticale.

6. Coque dure (105) selon l'une quelconque des revendications précédentes, dans laquelle la coque dure (105) est renforcée par des fibres de verre ou des fibres de carbone autour de l'évidement (107).

7. Coque dure (105) selon l'une quelconque des revendications précédentes, dans laquelle la coque dure (105) comprend un système de fixation à deux points ou un système de fixation à trois points pour fixer la coque dure (105) à un rail (200).

8. Chaussure (100) pour système de patinage à roulettes (300), comprenant une coque dure (105) selon l'une quelconque des revendications 1 à 7.
